# FASCICULE DE BREVET EUROPEEN

(11) **EP 2 088 366 B1**
(45) Date de publication et mention de la délivrance du brevet: **06.11.2013**
(21) Numéro de dépôt: 09001767.4
(22) Date de dépôt: 02.02.2009
(51) Int. Cl.: F21V 21/04, F21V 15/01

(54) **Boites universelles pour loger tous types de spots d'éclairage pour faux-plafonds**
Universalgehäuse zur Unterbringung jeder Art von Beleuchtungsstrahlern für abgehängte Decken
Universal boxes for housing all kinds of spotlights for suspended ceilings

(30) Priorité: 07.02.2008 IT RA20080008
(43) Date de publication de la demande: 12.08.2009
(73) Titulaire: Costa, Celestino, 48024 Massa Lombarda RA (IT)
(72) Inventeur: Costa, Celestino, 48024 Massa Lombarda RA (IT)

(56) Documents cités:
- WO-A1-2004/018934
- DE-C- 276 946
- US-A- 3 675 807
- US-B1- 6 350 047
- US-B1- 6 457 848

## Description

La présente invention se réfère à la technologie des boites pour l'encastrement universel de spots d'éclairage déjà décrits et revendiqués par le titulaire de la présente demande de brevet dans les précédents brevets d'invention industrielle n° 1306388, n° 1332358 et n° année 2007 - numéro progressif 591 Code d'enregistrement RIC 3 - 30/11/07.

En particulier, l'invention concerne une boite porte-spot caractérisée surtout par la possibilité d'être installée après la pose du faux-plafond en placo-plâtre, bois ou autre matériau, et ce bien que les boites aient des dimensions hors-tout supérieures au trou nécessaire pour loger le dispositif d'éclairage.

Cette boite est de type "universel", en ceci qu'elle est munie d'une grille à plusieurs diamètres ou grille multi-diamètres ou encore multi-profils qui permet de l'adapter aux dimensions et à la forme du dispositif d'éclairage en coupant l'excédent des profils concentriques jusqu'à l'obtention des dimensions d'encastrement désirées.

La technologie du secteur connaît déjà des boites porte-spots d'éclairage et les boites porte-transformateurs qu'il est nécessaire de monter au cours de la pose du faux-plafond lui-même, c'est-à-dire durant la phase pendant laquelle on a accès à la surface supérieur de ce même faux-plafond.

Un autre technique connue consiste à pratiquer dans le faux-plafond une ouverture suffisamment grande pour y faire entrer la boite porte-spot et puis de colmater ce trou au moyen d'un « tampon » en placo-plâtre qui sera successivement plâtré. Ce type d'application est très invasif et demande beaucoup de travail pour que le résultat esthétique soit optimal.

Le brevet américain US 6,350,047 B1 décrit un groupe de montage et une méthode pour l'installation du réflecteur d'un spot d'éclairage. Le groupe de montage décrit peut être installé du dessous du plan du plafond dans une structure standard de montage pour un réflecteur dont l'ouverture de sortie de la lumière a des dimensions similaires. Selon une des formes de réalisation préférées l'ensemble du réflecteur présente une paroi résiliente avec des côtés flexibles qui peuvent fléchir dedans pour permettre l'ajustement de l'ensemble du réflecteur à travers l'ouverture de la structure de montage.

Ces techniques connues présentent en outre des inconvénients importants.

En effet, au moment de l'exécution du faux-plafond il est rare que les positions et types de luminaires qui y seront montés soient déjà connus.

Un autre inconvénient consiste dans le fait que les installateurs du faux-plafond ne sont en général pas les mêmes personnes qui s'occuperont de faire l'installation électrique et l'éclairage, raison pour laquelle ces deux catégories professionnelles se retrouvent à devoir se consulter et se confronter en temps réel sur le chantier, au cours de la pose.

Un ultérieur inconvénient encore dérive du fait que dans beaucoup de situations, surtout quand il s'agit de commerces, bars, restaurants, magasins ou bureaux où l'agencement est rénové avec une certaine régularité, réfection de l'éclairage compris, les faux-plafonds existent déjà quand de nouveaux luminaires sont montés.

Le document WO 2004/018934 divulgue les caractéristiques de la préambule de la revendication 1.

Malheureusement la difficulté voire l'impossibilité à accéder à la surface supérieure du faux-plafond pour y installer des boites porte-spot ou porte-transformateur est la cause pour laquelle la majeure partie des systèmes d'éclairage est installée directement dans le trou pratiqué dans le faux-plafond même, sans aucune protection contre la poussière et souvent nichés dans la laine de verre, ce qui influence notablement en négatif la dissipation de la chaleur et la durée de vie des composants électriques.

La présente invention se donne comme premier objectif technique de fournir une boite porbe-spot, réalisée en matériel ignifuge comme les boites des prises de courant et prédisposés à l'intérieur pour l'ouverture des bras à ressort des spots, qui puisse être installée sur la surface supérieure du faux-plafond déjà monté et terminé, grâce à la possibilité d'être démontée et introduite à travers un trou pas plus grand que ceux habituellement pratiqués dans les faux-plafonds pour y loger des spots, pour être ensuite remontée, même si cette dernière opération sera faite à l'aveuglette.

l'avantage en est qu'il n'est pas nécessaire de pratiquer dans le faux-plafond un trou plus grand que le diamètre du spot en lui-même, objectif atteint principalement grâce au fait que la présente invention est articulée en deux solutions:
Solution technologique 1 valable pour les trous dont les dimensions permettent de passer facilement les mains dans le trou pour procéder à l'assemblage.
Solution technologique 2 valable pour les trous dont les dimensions sont trop étroites pour permettre le passage des mains.

Un autre objectif de l'invention est de pouvoir réaliser des logements de diverses formes et dimensions, quel que soit le trou que l'on aura auparavant pratiqué dans le contre-plafond. Trou qui aura les dimensions minima nécessaires pour qu'on puisse y introduire la boite porte-spot accompagné de la boite porbe-transformateur et effectuer leur installation, assemblage et positionnement.

Autre objectif encore, protéger le bord circulaire du trou réalisé dans le faux-plafond, surtout s'il s'agit de placo-plâtre, grâce à l'action des bras à ressort au moment où le dispositif d'éclairage est introduit ou au contraire enlevé, en phase d'installation ou d'entretien.

L'invention, en fonction des objectifs pré-cités, présente des caractéristiques techniques qui sont facilement déductibles du contenu des revendications finales, en particulier des revendications 1 - 2 - 3, voire d'une quelconque autre revendication qui dépende directement ou indirectement des revendications 1 - 2 - 3.

La description détaillée qui suit, avec ses références aux dessins joints, illustrera de manière beaucoup plus claire les avantages de la présente invention. Tels dessins ne sont fournis qu'à titre indicatif et donc non contraignant; précisément
- la figure 1 est une vue explosée et en perspective d'une boite pour spots de taille moyenne à grande combinée avec un porte-transformateur et installée sur la surface supérieure du faux-plafond (solution technologique 1);
- la figure 2 est une vue explosée d'une boite pour spots de petite taille incorporée dans le faux-plafond (solution technologique 2);
- la figure 3 est une vue en perspective de deux demi-boites pour spots de taille moyenne à grande, relative à la solution technologique 1 ;
- la figure 4 est une vue en détails de certaines parties de la demi-boite relative à la solution 1;
- la figure 5 est une section détaillée du trou réalisé dans le faux-plafond protégé par le bourrelet en saillie;
- la figure 6 représente la phase d'introduction de la boite porte-transformateur dans le trou dans le faux-plafond;
- la figure 7 représente la phase d'introduction de la demi-boite porte-spot relative à la solution technologique 1;
- la figure 8 est une vue en perspective qui représente la phase de montage de la boite dans le trou relative à la solution technologique 1;
- la figure 9 est une vue en perspective qui représente la phase de d'introduction du boitier relative à la solution technologique 2;
- la figure 10 est une vue en perspective qui représente l'introduction de la première aile ou premier logement, relative à la solution technologique 2;
- la figure 11 est une vue en perspective qui représente l'introduction de la deuxième aile ou deuxième logement, relative à la solution technologique 2;
- la figure 12 est une vue en perspective de grilles à diamètres multiples et à profils multiples;
- la figure 13 est une vue détaillée de la section de profils concentriques d'une grille à diamètres multiples ou à profils multiples;
- la figure 14 est une vue en perspective de la boite installée relative à la solution technologique 1;
- la figure 15 est une vue en perspective de la boite installée relative à la solution technologique 2;

La figure 1 incluse dans les documents joints illustre une boite porte-spot (10) avec une boite ports-transformateur (11) positionnées sur la surface supérieure du faux-plafond.

Pour appliquer la boite porte-spot (10) avec la boite porte-transfo (11) le trou (12) qu'il faut pratiquer dans le faux-plafond (15) aura un diamètre minimum tel, la boite porte-spot (10) étant composée de deux parties (figure 3), donc de deux demi-boites (10I et 10II), identiques ou non, à permette le passage d'une des deux moitiés à la fois (figures 6 et 7). Une fois passée en deux temps au travers du trou (figure 8) la boite (10) sera ensuite recomposée sur la surface du faux-plafond (15).

Chaque demi-boite (101 et 10II) (figure 3) comprend une partie (16) que l'on peut ouvrir au besoin, donc hachurée pour faciliter la cassure, pour encastrer rapidement et simplement la boite porte-transfo (11) et des parties (17), toujours hachurées pour la cassure, pour le passage des gaines et des fils électriques.

Les demi-boites (10I et 10II) ont un bord en relief (18) qui peut être de deux types (19a et 19b) différents. Les portions de bord (19a) ont des bourrelets en saillie alors que les portions de bord (19b) ont une gorge en creux.

Toujours dans le bord (18) sont prévus un ou deux crochets (20) en saillie et autant de logements ou cavités en creux (21) en positions symétriques.

Le dimensions et dispositions de ces portions de bord en saillie et en creux (19a et 19b) sont belles que les portions de bord bourrelées (19a) s'emboitent dans les portions de bord creuses (19b). Ceci permet à chaque demie-bolte (101 et 10II) d'être composée avec une autre demi-boite identique pour former la boite porte-spot (10) (figure 3) de la manière la plus simple et avantageuse possible (figure 3).

Pour faciliter cette opération de recomposition de la boite, qui devra être effectuée sur la surface supérieure du faux-plafond (15) et à l'aveuglette, après avoir passé les deux demi-boites (10I et 10II) séparément à travers le trou (12), ces dernières sont munies de points de référence en relief (22) qui guideront l'opérateur pendant qu'il accoste les deux parties l'une à l'autre pour les emboiter (figure 4).

Cette opération a l'avantage d'être faisable à mains nues (54), sans qu'il soit nécessaire d'utiliser aucun outil, et pour faciliter les choses il y a, à l'intérieur des demi-boites elles-mêmes (10I et 10II) des protubérances (23) pour guider les mains.

Une fols refermées les deux demi-boites (101 et 10II) restent bloquées en position grâce à i'encastrement des crochets (20) dans les cavités (21).

La boite porte-spot (10) et la boite porte-transfo. (11) sont munies de flasques (32 et 33) ou ailes plates très amples qui reposent sur la surface supérieure du faux-plafond (15) et peuvent être utilisées pour fixer les boites au faux-plafond aux moyen de vis auto-nietantes (34). La position où percer sur la surface interne, ou supérieure, du faux-plafond est déterminée intuitivement en fonction de la circonférence du trou (12).

Le bord (18) est interrompu par une zone (24) semi-circutaire bourrelée (25) et donc en saillie qui délimite le logement circulaire dans lequel sera encastré le spot (13).

Ce bourrelet (25) (figure 5) a aussi la fonction de protéger le trou (12) pratiqué dans le faux-plafond de placo-plâtre (15) parce qu'à chaque fois qu'on retire ou insère un spot (13) l'action expansive des bras à ressort (26) tend à endommager le profil circulaire du trou (12).

Le bourrelet (25) sert également, quand on entend utiliser la boite porte-spot (10) dans du béton armé o des parois en maçonnerie, d'entretoise intercalée sous la surface inférieure (27) de la boite même (10) de manière à avoir besoin d'une moindre épaisseur de ciment (55) ou de crépis (figure5).

Positionnés le long de la circonférence constituées par les logements semi-circlaires (24) enboités on trouve des boutons à pression (28) qui permettent de bloquer la grille (14) multi-diamètres ou multi-profils.

Cette grille (14) est utilisée pour installer un spot (13) dont le logement est plus petit que le trou (12) réalisé dans le faux-plafond (15) pour y introduire la boite (10) ou s'il n'est pas de forme circulaire. Il suffit de couper (figures 12 et 13) les points d'attache (29) qui fixent les profils concentriques (31) formant la grille pour obtenir le logement des justes dimensions pour accueillir le spot (13).

Il peut arriver que le flasque (28) du spot (13) ne couvre pas complètement le trou (12) dans le plafond et pour cela la grille (14) est conçue de manière à contenir le plâtre de colmatage (45) et devenir ainsi invisible aux yeux de l'observateur (14I) (figure 12). En effet, (figure 13) la section (30) des profils (31), puisqu'ils sont concentriques, est de plus en plus réduite au fur et à mesure qu'on se rapproche de la surface de colmatage du trou ce qui permet d'introduire du plâtre (53) à l'intérieur de la grille (14).

De cette manière l'installateur peut pratiquer des trous (12) tous de la même dimension, déterminée par celle de la boite (10) mais indépendante de la dimension et forme du logement du spot même (13).

Les profils (31) concentriques (figure 12) de la grille (14) peuvent être tous sur le même niveau de manière à obtenir une grille plate (14I - 14III - 14IV) idéale pour les applications dans les faux-plafonds en placo-plâtre; ou les profils peuvent être décalés (50) de manière à former une grille en forme de cône tronqué ou de pyramide tronquée (14II) idéale pour les applications dans de la maçonnerie ou du béton armé.

La figure 12 illustre diverses versions de grilles, également de formes différentes, qui font bien comprendre combien ce système est universel. En particulier la version 14III montre comment on peut réaliser plusieurs trous (54) et installer plusieurs spots (13) dans la même grille.

La grille (14) multi-diamètres ou multi-proflls sert aussi quand on veut éliminer un spot (13) et donc refermer complètement le trou (12) sans devoir enlever la boite porte-spot (10) de manière à pouvoir éventuellement récupérer le point d'éclairage dans le futur.

Quand (figure 2) les systèmes d'éclairage (13) et par conséquent les trous d'installation (12) sont de petites dimensions au point que les mains ne passent pas au travers du trou (12), le problème est résolu avec la solution technologique 2, où la boite porte-spot (40) est formée de plus de parties assemblées entre elles que la solution technologique 1.

La solution technologique 2 offre également l'avantage de résoudre les problèmes relatifs à l'installation de spots plus petits au moyen d'une boite (40) elle aussi plus petite et donc impliquant une moindre consommation de matériaux.

Le corps (41) de la boite consiste en un formé d'un cylindre parallèle fermé d'un côté (44), dans lequel sont prédisposés les orifices (42), avec hachurage de cassure, pour faire passer les gaines et les fils électriques alors que dans l'autre extrémité (43), ouverte, on introduit le spot (13).

Sur la surface externe latérale du cylindre (41) il y a deux ouvertures (46) disposées l'une en face de l'autre dans lesquelles, en passant de l'intérieur (47), on peut introduire et encastrer deux ailes (48I et 48II), pas forcément identiques, qui formeront les chambres d'expansion des bras à ressort (26) des spots (13).

Après avoir introduit les gaines électriques (figures 9 - 10 - 11) dans les passe-fils procurés par la cassure des hachurages (42), le corps (41) de la boite est introduit verticalement dans le trou pratiqué (12) dans le faux-plafond (15) et tout en le tenant en place d'une main avec l'autre on insère les ailes (481 et 48II), une à la fois, et les crochets ou fixations (52) qui tiendront fermes les éléments de la boite.

Avec ce type de solution aussi on a l'avantage de mettre en place la boite porte-spot à la main sans avoir besoin d'outils.

Les ailes (481 et 48II) sont munies d'un ou plusieurs flasques plats (49), très larges, qui servent d'appui sur le faux-plafond (15) et sont les zones où visser la boite (40) au faux-plafond (figure 15).

Cette boite porte-spot (40) aussi comporte une grille (14) multi-diamètres ou multi-profils à utiliser pour contenir un spot de dimensions encore plus réduites de manière à comprendre toute la gamme de dimensions de spots disponibles sur le marché. L'invention décrite peut faire l'objet de modifications ou variantes sans pour cela altérer ou s'éloigner du concept de l'invention tel qu'il est défini par les revendications. En outre tous les détails peuvent être remplacés par des éléments techniquement équivalents.

## Revendications

1. Boîte porte-spots d'éclairage pour l'installation dans des faux-plafonds installés ou existants, ladite boîte étant démontable en plusieurs parties et remontable, comprenant un bord bourrelé (25) de forme circulaire qui délimite le logement circulaire dans lequel peut être encastré ledit spot (13), pour protéger le contour circulaire d'un respectif trou (12) pratiqué dans ledit faux-plafond pour le logement dudit spot (13), **caractérisée en ce que** ledit bord bourrelé (25) comprend des boutons a pression (28), et **en ce qu'**elle comprend une grille (14) fournie avec des profils concentriques bloquée par les dits boutons à pression (28), pour installer ledit spot (13) lorsqu'il est plus petit que ledit trou (12) réalisé dans le faux-plafond (15) ou lorsqu'il n'est pas de forme circulaire.

2. Boîte porte-spots selon la revendication 1, **caractérisée en ce que** ladite grille (14) comprend des profils concentriques (31) fixés réciproquement par des points d'attache (29) qui peuvent être coupés pour obtenir le logement des justes dimensions pour accueillir ledit spot (13).

3. Boîte porte-spots selon la revendication 2, **caractérisée en ce que** lesdits profils (31) sont sur le même niveau, de manière à former une grille plate (14I, 14111, 14IV).

4. Boîte porte-spots selon la revendication 2, **caractérisée en ce que** lesdits profils (31) sont décalés de manière à former une grille en forme de cône tronqué ou de pyramide tronquée (14II).

5. Boîte porte-spots selon la revendication 2, **caractérisée en ce que** la dite grille (14) comprend plusieurs trous (54) pour le logement de plusieurs respectif spots (13).

6. Boîte porte-spots selon la revendication 2, **caractérisée en ce qu'**elle comprend des parties hachurées (16, 42) à ouverture facilitée pour le passage des gaines et des fils électriques et/ou pour l'adjonction d'une boîte porte-transfo (11) encastrable par lesdites parties hachurées lorsqu'elles sont ouvertes.

7. Boîte porte-spots selon la revendication 2, **caractérisée en ce qu'**elle comprend deux demi-boîtes (10I, 10II), chacune étant douée de points de référence en relief (22) pour guider l'opérateur dans l'assemblage des dites deux demi-boîtes hors de sa vue.

8. Boîte porte-spots selon la revendication 2, **caractérisée en ce qu'**elle comprend un corps (41) en forme de cylindre ayant un côté (44) fermé, dans lequel sont prédisposés des orifices (42) avec hachurages de cassure pour le passage des gaines et des fils électriques, un côté ouvert à l'extrémité opposée (43) pour l'introduction du spot (13), et une surface externe latérale douée de deux ouvertures (46) l'une en face de l'autre pour l'introduction et l'encastrement de deux ailes (48I, 48II) pour le logement des bras a ressort (26) du spot (13).

9. Méthode pour installer une boîte (10, 40) porte-spots (13) dans un faux-plafond (15), **caractérisée en ce qu'**elle comprend le phases suivantes:
a. disposer dudit faux-plafond (15) installé ou existant, doué d'un trou (12) nécessaire pour loger un spot (13) lorsque ladite boîte (10, 40) porte-spots (13) a des dimensions hors-tout qui sont plus grandes que celles dudit trou (12)
b. disposer de ladite boîte (10, 40) démontée en plusieurs parties,
c. introduire une à une lesdites parties de ladite boîte (10, 40) démontée dans ledit trou (12) pratiqué dans ledit faux-plafond (15),
d. recomposer lesdites parties de ladite boîte (10, 40) introduites dans ledit trou (12) pour y loger ensuite ledit spot (13),
e. bloquer une grille (14) plate ou d'un profil à ladite boîte (10, 40) montée dans le faux-plafond pour installer ledit spot (13) dont le logement est plus petit que ledit trou (12) ou lorsque ledit spot (13) n'a pas de forme circulaire.

## Patentansprüche

1. Unterputzdose für Lichtstrahler zum Einbau in vorhandene oder neu angebrachte Zwischendecken **dadurch gekennzeichnet, dass** die besagte Unterputzdose in mehrere Teile zerlegbar und wieder zusammensetzbar ist, einen kreisformigen wulstrand (25) als Randbegrenzung des besagten Lichtstrahlers (13) und zum Schutz des betreffenden, in der Zwischendecke zur Befestigung des besagten Lichtstrahlers (13) gebohrten, kreisförmigen Lochs (12) besitzt, dass der besagte Wulstrand (25) Druckknöpfe (28) enthält und dass die Unterputzdose mit einem, mit den besagten Druckknöpfen (28) befestigten Gitter mit konzentrischen Profilen geliefert wird auf dem der Lichtstrahler (13) befestigt wird, falls sein Durchmesser nicht kreisförmig oder kleiner ist, als der des besagten, in der Zwischendecke (15) angebrachten Lochausschnitts (12).

2. Lichtstrahler-Unterputzdose nach Anspruch 1, **dadurch gekennzeichnet dass** das besagte Gitter (14) konzentrische an gegenüberliegenden Haltepunkten (29) befestigte Profile (31) besitzt, die so zugeschnitten werden können, dass passende Lichtstrahler-Einbaumaße erreicht werden.

3. Lichtstrahler-Unterputzdose nach Anspruch 2, **dadurch gekennzeichnet, dass** sich die besagten Profile (31) dergestalt auf gleicher Ebene befinden, dass sie ein Flachgitter (141I, 14III, 14IV) bilden.

4. Lichtstrahler-Unterputzdose nach Anspruch 2, **dadurch gekennzeichnet, dass** die besagten Profile (31) so höhenversetzt sind, dass sie ein Kegelstumpf- oder Pyramidenstumpfgitter (14II) bilden.

5. nach Anspruch 2, **dadurch gekennzeichnet, dass** das besagte Gitter (14) mehrere Löcher (54) zur Aufnahme mehrerer, passender Lichtstrahler (13) besitzt.

6. Lichtstrahler-Unterputzdose nach Anspruch 2, **dadurch gekennzeichnet, dass** sie dünne, schraffierte, leicht ausbrechbare Bereiche (16 42) zur Durchführung von Elektroinstallationsdrähten, deren Schutzhüllen und/oder zum Anbau eines Unterputzgehäuses für einen Niedersparinungstrafo (11) besitzt.

7. Lichtstrahler-Unterputzdose nach Anspruch 2, **dadurch gekennzeichnet, dass** sie aus zwei Halbdosen (10I, 10II) besteht, welche beide überstehende Passstifte (22) tragen, die den Zusammenbau erleichtern, falls der Monteur keine Sicht auf die Dose in der Zwischendecke hat.

8. Lichtstrahler-Unterputzdose nach Anspruch 2, **dadurch gekennzeichnet, dass** sie die Form eines Zylinders (41) hat, bei dem ein Ende (44) geschlossen ist, aber leicht ausbrechbare Bereiche (42) zur Durchführung von oder deren Schutzhüllen besitzt, dessen gegenüberliegendes Ende (43) zum Einbau des Lichtstrahlers (13) offen ist und dessen Mantel zwei diametral gegenüberliegende Öffnungen (46) zur Einführung und Einbettung von zwei Tragflächen (48I, 48II) zur Aufnahme der Lichtstrahler (13) -Federarme (26) aufweist.

9. Lichtstrahler (13) -Unterputzdosen (10, 40) Einbauverfahren in Zwischendecken (15), **dadurch gekennzeichnet, dass** es die folgenden Schritte beinhaltet:
a Vorhandensein der besagten, installierten oder vorhandenen Zwischendecke (15) mit einem Loch zur Aufnahme des Lichtstrahlers (13), wenn die größten Abmessungen der besagte Lichtstrahler (13) -Unterputzdose (10, 40) größer als jene des besagten Lochs (12) sind.
b. Vorhandensein der besagten, in mehrere Teile zerlegten Unterputzdose (10, 40).
c. Nacheinander vorgenommene Einführung der Einzelteile der zerlegten Unterputzdose (10,40) in das in der Zwischendecke (15) angebrachte Loch (12).
d. Zusammenbau der besagten, in das Loch (12) eingeführten Unterputzdosen-Einzeiteile (10, 40) zur Aufnahme des Lichtstrahlers (13).
e. Blockierung eines in der Zwischendecke montierten Flachgitters (14) oder eines Profil der besagten Unterputzdose (10, 40), um einen nicht kreisförmigen oder einen Lichtistrahler (13) einzubauen, dessen Gehäuse kleiner als das besagte Loch (12) ist.

## Claims

1. Spotlights support box for installation in a false ceiling or in an existing one, the said box can be disassembled in several parts and can be reassembled, including a perimeter edge (25) of circular shape, which delimits the circular housing into which can be built-in the said spot, to protect the circular contour of a respective hole (12) formed in the said false ceiling for housing the said spot (13) as the said perimeter edge (25) includes press studs (28), and it includes a grid (14) provided with blocked concentric profiles by the said snap fasteners (28) for installing the said spot (13) when it is smaller than the said hole (12) made in the false-ceiling (15) or when it is not of a circular in shape.

2. Spotlight support box according to claim 1, **characterized by** the fact that the said grid (14) includes concentric profiles (31) attached to each other by attachment points (29) which can be cut to obtain the housing of the right dimensions in order to house the said spot (13).

3. Spotlight support box according to claim 2, **characterized by** the fact that the said profiles (31) are on the same level, so as to form a flat grid (14I, 14III, 14IV)

4. Spotlight support box according to claim 2, **characterized by** the fact that the said profiles (31) are offset so as to form a shaped grid as a truncated cone or a truncated pyramid (14II).

5. Spotlight support box according to claim 2, **characterized by** the fact that the said grid (14) includes a plurality of holes (54) for the housing of the respective plurality of spots (13).

6. Spotlight support box according to claim 2. **characterized by** the fact that it includes hatching parts (16,42) with an easy opening in order to facilitate the passage of the scabbard and electrical wires and I or for adding a transformer box holder (11) built-in by those hatching parties when they are opened.

7. Spotlight support box according to claim 2, **characterized by** the fact that it includes two half-boxes (10I, 10II) each being endowed of emphasized reference points (22) to guide the operator in the assembly of said two half boxes out of his sight

8. Spotlight support box according to claim 2. **characterized by** the fact that it includes a body (41) of a cylindrical form haying a closed side (44) wherein orifices are predisposed (42) with hatching break for passages of scabbard and electrical wires, an open side at the opposite end (43) for the introduction of the spot (13), and an end surface side equipped with two openings (46) one in front of the another for the introduction and building-in the two springs (48I, 48II) for housing the resort arms (26) of the spot (13).

9. Method for installing a support box (10, 40) for spotlight (13) in a false ceiling (15), **characterized by** the fact that it should follow the following phases.
A) Dispose of a false ceiling (15) installed or existing endowed with a hole (12) necessary to accommodate a spot (13) when the said support (13) box (10, 40) 40) has overall dimensions larger than those of the said hole (12).
B) Dispose of the said box (10,40) disassembled into several parts
C) Insert one by one the said parts of the disassembled said box (10, 40) into the said holes (12) formed in the said false ceiling (15)
D) Recompose the said parts of the said box (10, 40) inserted into the said holes (12) for accommodating the said spots (13) and block a flat grid or a profile to the said box (10, 40) mounted in the false ceiling for installing the said spot (13) whose housing is smaller than the said holes (12) or when the said spot (13) does not have a circular form
